# EUROPÄISCHE PATENTSCHRIFT

(11) **EP 0 222 284 B1**
(45) Veröffentlichungstag und Bekanntmachung des Hinweises auf die Patenterteilung: **22.07.1992**
(21) Anmeldenummer: 86115176.9
(22) Anmeldetag: 01.11.1986
(51) Int. Cl.: E04D 13/16, E04D 3/36, E04B 1/76

(54) **Verfahren zur Montage wärmeisolierter Dächer, Wände, Böden und Decken**
Mounting method for heat-insulated roofs, walls, floors and ceilings
Procédé de montage de toits, murs, planchers et plafonds à isolation thermique

(30) Priorität: 06.11.1985 CH 4754/85
(43) Veröffentlichungstag der Anmeldung: 20.05.1987
(73) Patentinhaber: Dorta, Jachen, CH-7554 Sent (CH)
(72) Erfinder: Dorta, Jachen, CH-7554 Sent (CH)
(74) Vertreter: Keller, René, Dr.

(56) Entgegenhaltungen:
- DE-A- 2 237 091
- DE-A- 3 040 794
- FR-A- 2 003 019

## Beschreibung

Die Erfindung bezieht sich auf ein Verfahren zur Montage wärmeisolierter Dächer, Wände, Böden oder Decken, bei denen wenigstens eine Lage auf einer Unterlage nebeneinander verlegter Isolierplatten von Tragkörpern gehalten ist, die in Löchern der Isolierplatten-Lage aufgenommen und durch Befestigungsmittel an der Unterlage befestigt sind, und bei denen eine äussere Abdeckung an den Tragkörpern befestigt ist.

Aus der FR-A-2 003 019 ist ein Verfahren zur Montage einer derartigen wärmeisolierenden Verkleidung einer Mauer bekannt. Bei diesem bekannten Verfahren wird die Mauer mit in einem gewünschten Abstand parallel zueinander verlaufen Profilleisten (Liernen) versehen. Dann werden zuerst die Tragkörper in Abständen voneinander an den Profilleisten (Liernen) befestigt. Danach wird eine erste Lage aufeinander folgender Isolierplatten auf den Profilleisten (Liernen) verlegt, wobei jede Platte mit einem zentralen Loch versehen ist, durch das einer der Tragkörper greift. Danach wird auf der ersten Isolierplattenlage eine zweite Lage aufeinander folgender Isolierplatten verlegt, die an jeder ihrer vier Ecken eine konkave, viertelkreisförmige Aussparung haben, so dass die viertelkreisförmigen Aussparungen an vier benachbarten Plattenecken jeweils eine kreisförmige Aussparung zur Aufnahme des die erste Isolierplattenlage überragenden Endes der Tragkörper bilden. Schliesslich wird eine Abdeckung auf die zweite Isolierplattenlage gebracht und an den Tragkörpern befestigt.

Bei diesem bekannten Verfahren sind die Abstände der Tragkörper sowie die Lage jedes Loches jeder Platte der ersten Isolierplattenlage in bezug auf die Platte fest gegeben, und je vier vierteilkreisförmige Aussparungen an den Ecken der Platten der zweiten Isolierplattenlagen bilden nur dann eine dem Tragkörper angepasste Aussparungen, wenn die Abstände der Tragkörper und die Seitenlänge der Platten genau sind. Fugenlose Isolierplattenlagen setzen eine hohe Massgenauigkeit der Abstände der Tragkörper, der Abmessungen der Isolierplatten und der Lage des Loches in jeder Platte der ersten Isolierplattenlage voraus. Diese Massgenauigkeit überschreitet das im Bauwesen Uebliche und Erreichbare. Bereits geringe Massabweichungen führen entweder zu Fugen zwischen aufeinander folgenden Platten oder zu Spannungen in den Platten und der diese tragenden Konstruktion. Zwar sind die Fugen der beiden Isolierplattenlagen um die halbe Seitenlänge der (quadratischen) Platten gegeneinander versezt, doch kreuzen die Fugen der oberen Isolierplattenlage die der unteren, so dass sie, wenn sie nicht dicht sind, ein Netz miteinander verbundener Kanäle bilden, die an der Aussenseite der beiden Isolierplattenlagen offen sind. Offenbar deshalb wird in der FR-A-2 003 019 empfohlen, die Fugen durch ein Dichtungsband abzudichten. Abgesehen von der zusätzlichen Arbeit sind damit die Probleme nicht gelöst, die auftreten, wenn eine Platte zu gross oder der Abstand zweier Tragkörper zu klein ist.

Hier wird durch die Erfindung Abhilfe geschaffen. Die Erfindung, wie sie im Patentanspruch 1 gekennzeichnet ist, löst die Aufgabe, die Isolierplattenlage ohne besondere Genauigkeitsanforderungen und demgemäss einfach und zeitsparend in fugenlosem Zustand spannungsfrei an der Unterseite zu befestigen. Dazu genügt es, wenn die Isolierplatten genau aneinander passen, z.B. hinreichend winkelgenau rechteckig sind und in einer Richtung gleiche Seitenlängen haben. Hinsichtlich der Anordnung der Löcher bestehen keine besonderen Genauigkeitsanforderungen, es genügt, die Löcher über tragfähigem Stellen der Unterlage, z.B. im Falle eines Daches über den Dachsparren, anzuordnen, um eine stabile Konstruktion zu erreichen.

Die durch die Erfindung erreichten Vorteile sind im wesentlichen darin zu sehen, dass die Platten mühelos und zeitsparend fugenlos zusammengefügt, nämlich einfach aufeinander gestossen werden können, schliesslich spannungsfrei gehalten sind, und dass die Anordnung der Löcher weitgehend frei wählbar ist, jedenfalls keine anspruchsvolle Massarbeit erfordert. Auch sind die Isolierplatten einfach, ohne Löcher und ohne besondere Aussparungen an den Plattenecken.

Aus der DE-A-3 040 794 ist ein gattungsmässig anderes Verfahren bekannt, bei dem eine Isolierschicht durch Befestigungsscheibeneinheiten an einer Tragkonstruktion befestigt wird. Jede Befestigungsscheibeneinheit besteht aus einer oberen und einer unteren Scheibe, deren jede einen koaxialen Ansatz hat. Der Ansatz der unteren Scheibe ist mit einem auch die Scheibe durchsetzenden, achsialen Loch versehen, das am Ende verjüngt ist. Die untere Scheibe wird so auf die Isolierschicht gedrückt, dass sie teilweise und ihr Ansatz vollständig in die Isolierschicht eindringt. Durch eine Schraube, deren Kopf sich an der Verengung des Loches abstützt, wird die untere Scheibe an der Tragkonstruktion befestigt. Die obere Scheibe wird mit ihrem Ansatz in das Loch des Ansatzes der unteren Scheibe geschraubt. Sie dient dazu, eine auf die Isolierschicht und die unteren Scheiben gelegte Folie dicht zwischen den beiden Scheiben festzuklemmen. Weil bei diesem Verfahren keine Isolierplatten nebeneinander verlegt werden, stellt sich die durch die vorliegende Erfindung gelöste Aufgabe nicht. Auch setzt dieses bekannte Verfahren eine Isolierschicht voraus, in welche die Befestigungscheibeneinheiten hinein gedrückt werden können. Dazu ist das Material der Isolierplatten, die bei dem Verfahren von dem die Erfindung ausgeht, nebeneinander verlegt werden, nicht geeignet.

Die Erfindung ist zu unterscheiden von den herkömmlichen Verfahren zur Befestigung von Isolierstoffplatten mittels Dübeln an einer Hausmauer, wie sie z. B. in der EP-A-86 452 beschrieben sind. Bei diesem gattungsgemäss anderen Verfahren werden die Isolierstoffplatten nach dem Andübeln an die Mauer mit Mörtel verputzt. Um die Rissbildung in der darüberliegenden Mörtelschicht an den Stellen der Dübel zu vermeiden, wird ein spezieller Dübel eingesetzt. Dieser weist auf seinem (metallischen) Dübelkopf eine Isolierstoffrondelle mit einem druckknopfartig in einer Vertiefung des Kopfes eingepressten Zapfen auf. Zum Befestigen der Isolierstoffplatten durch die Dübel wird der Spreizdübel in ein Sackloch der Mauer gesteckt und der Dübelbolzen durch ein Durchgangsloch der Isolierstoffplatte hindurch in den Spreizdübel eingeführt. Der mit der Isolierstoffrondelle abgedeckte Kopf kommt dabei in eine obere Verbreiterung des Durchganysloches zu liegen. Die Isolierstoffrondelle ist so dick bemessen, dass sie beim Egalisieren der Oberfläche der Isolierstoffplatten etwas abgeschliffen werden kann, so dass die Rondellenoberfläche bündig in der Oberfläche der Isolierstoffplatten liegt und ein gleichmässiges Verputzen der Oberfläche mit dem Mörtel ermöglicht wird.

Im folgenden wird die Erfindung anhand lediglich einen Ausführungsweg am Beispiel eines Schrägdaches darstellender Zeichnungen näher erläutert. Es zeigen:
- Fig. 1: einen Querschnitt durch einen Teil eines Schrägdaches,
- Fig. 2: eine Einzelheit von Fig. 1 in grösserem Massstab,
- Fig. 3 und 4: eine Seitenansicht und eine Draufsicht auf einen Tragkörper des Daches von Fig. 1,
- Fig. 5: eine Seitenansicht eines Bohrers zum Bohren von je einen Tragkörper aufnehmenden Löcher in den Isolierplatten des Daches von Fig. 1 und 2,
- Fig. 6: eine Draufsicht nach der Schnittlinie VI-VI in Fig. 1.

Zur Montage des dargestellten Daches werden Bretter zur Bildung einer schalung 1 auf die Dachsparren 2 genagelt. Die Schalung 1 wird mit einer Dampfsperre 4 (Fig. 2) z.B. aus einander überlappenden, zusammengeklebten Kunststoffbahnen oder mittels einer Flamme aneinander geschweisster Dachpappebahnen bedeckt, und darauf wird eine Lage unmittelbar, fugenlos und dicht aneinander anstossender Isolierplatten 6 z.B. aus Schaumkunststoff gelegt, die sich an der Traufe des Daches an einem Balken 8 abstützt, an dem die Dachrinne (nicht dargestellt) befestigt wird. Das Format und die Grösse der Isolierplatten 6 sind im Prinzip frei wählbar. In die auf der mit der Dampfsperre 4 überzogene von den Sparren 2 getragene schalung 1 liegende Lage Isolierplatten 6 werden an über den Sparren 2 liegenden Stellen Löcher 10 gebohrt, deren Abstand längs der Sparren 2 je nach Dachneigung und zu berücksichtigender Schneelast z.B. 60-120 cm betragen kann. Dabei ist es nicht erforderlich, jede Isolierplatte 6 mit einem Loch 10 zu versehen. Diese Löcher dienen zur Aufnahme ihnen angepasster Tragkörper 12, die weiter unten im Zusammenhang mit Fig. 3 und 4 näher beschrieben werden, und können zweckmässig mit einem speziellen, weiter unten im Zusammenhang mit Fig. 5 ebenfalls näher beschriebenen Bohrer 14 gebohrt werden. Die Löcher 10 sind zylindrische Sacklöcher, die sich bis wenige Millimeter an die untere Seite der Platten 6 erstrecken, so dass dort ein dünner Lochboden 16 verbleibt (Fig. 2). Die Tragkörper 12 werden in die Löcher 10 eingesetzt und einzeln durch ein Verbindungsmittel, das durch ein Durchgangsloch 18 des Tragkörpers 12 hindurchgeführt wird und durch den Lochboden 16, die Dampfsperre 4 und die Schalung 1 in den Sparren 2 greift, fest mit den Sparren 2 verbunden. Das Verbindungsmittel kann ein Nagel oder eine Holzschraube sein. Diese Verbindungsmittel sind dazu geeignet, den Lochboden 16, wenn die Platten 6 z.B. aus Schaumkunststoff bestehen, sowie die Dampfsperre 4 und die Schalung 1 selbst zu durchdringen und selbst in den Sparren 2 einzudringen und fest in diesem zu haften. Weil nach dem Verbinden des Tragkörpers 12 mit dem Sparren 2 der Lochboden 16 und die Dampfsperre 4 zwischen dem Tragkörper 12 und der Schalung 1 zusammengepresst sind, bleibt die Dampfsperre 4 trotz des durch das Verbindungsmittel verursachten Loches dampfdicht. Der Lochboden 16 könnte nach dem Bohren des Loches 10 auch entfernt, d.h. das ihn bildende Isolierplattenmaterial könnte herausgenommen werden, so dass der Tragkörper dann unmittelbar an die Dampfsperre 4 gedrückt ist.

Ueber die von den Tragkörpern 12 schubfest getragene Lage Isolierplatten 6 wird ein sogenanntes Unterdach 20 (Fig. 2), das ebenso wie die Dampfsperre 4 ausgeführt sein kann, gelegt und auf dieses werden an jeder über einen Tragkörper 12 liegenden Stelle eine aus einem flachen Stück selbstklebenden Dichtungsmaterial bestehende Dichtung 21 angebracht. Dann wird über jeder Dachsparre 2 eine Konterlatte 22 auf das Unterdach 20 gelegt und mit den Tragkörpern 12 durch Nägel 23 (Fig. 2) oder Schrauben verbunden, wobei die zwischen den Konterlatten 22 und dem Unterdach 20 zusammengepressten Dichtungen 21 die Durchdringungsstellen der Nägel 23 oder Schrauben abdichten. Schliesslich können z.B. für ein Ziegeldach Dachlatten 23 als Träger für die Dachziegel auf die Konterlatten genagelt werden.

Es können auch mehrere Lagen Isolierplatten 6 übereinander verlegt werden, zweckmässig so, dass die Stossstellen benachbarter Platten jeder Lage gegen die der darunterliegenden versetzt sind. Dabei werden die Löcher 10 durch alle Lagen hindurch gebohrt, wobei Lochböden 16 nur in der untersten Lage stehen bleiben. Das ergibt sich bei Verwendung des Bohrers 14 von selbst, wie weiter unten beschrieben.

Bei der Montage einer entsprechend dem beschriebenen Dach wärmeisolierten Wand wird jede Isolierplatte 6 beim Verlegen, z.B. mit Nägeln, Dübeln, z.B. Kunststoffdübeln oder einem Klebemittel, so fest mit der Unterlage verbunden, dass sie beim Bohren der Löcher 10, Einsetzen der Tragkörper 12 und deren Verbinden mit der Unterlage und bis zum Anbringen einer Aussenhaut hinreichend fixiert sind.

Die Tragkörper 12 können aus Holz bestehen, zweckmässiger ist ein nicht verrottendes, hinreichend festes Material, das dazu geeignet ist, einen Nagel oder eine Holzschraube zugfest aufzunehmen, ohne dass vorher ein Loch dafür gebohrt werden müsste. Materialien dieser Art sind vorzugsweise Füllstoff-Bindemittel-Mischungen. Ein geeignetes Material besteht beispielsweise aus einer Mischung von 23 Gew.-% Kunstharz (Handelsbezeichnung Grilonit GV 31.1520), 9 Gew.-%, Härter (Handelsbezeichnung Grilonit V 48-15) und 68 Gew.-% Füllstoff, die in eine zylindrische Form gepresst, vorgehärtet, aus der Form genommen und ausgehärtet wird. Als Füllmaterial eignet sich beispielsweise ein Schüttgut aus sehr kleinen Hohlkugeln aus Al₂O₃, SiO₂ und Fe₂O₃ mit der Handelsbezeichnung Fillite, Typ 52/7.

Das Loch 18 kann zentral oder exzentrisch im Tragkörper 12 sein. Im letzteren Falle ist bei einem Schrägdach oder einer Wand jeder Tragkörper 12 so in sein Loch 10 einzusetzen, dass das Loch 18 vertikal über der Achse des Tragkörpers 12 liegt. Andernfalls könnte der Schub, den die Isolierplatten 6 infolge ihres Gewichts auf die Tragkörper 12 ausüben, eine Drehung derselben bewirken und damit eine Verschiebung der Isolierplatten 6, woraufhin deren unmitttelbar dichtes Aneinanderstossen nicht mehr gewährleistet wäre.

Der Bohrer 14 ist grundsätzlich ein Zylinderkopfbohrer, er unterscheidet sich von den üblichen Bohrern dieser Art dadurch, dass in seinem Schaft 32 nicht ein Stift mit Zentrierspitze steckt, sondern eine Kopfschraube (im Beispiel mit Sechskantkopf 34) in den Schaft 32 geschraubt ist, so dass ihr Kopf 34 einen über die Vorschneiden 36 und Stirnschneiden 38 vorstehenden Anschlag bildet. Natürlich könnte ein solcher Anschlag auch auf andere Weise und in anderer geeigneter Form gebildet sein. Im Material (Schaumkunststoff) der Isolierplatten 6 kann dieser Anschlag 34 ohne weiteres vordringen, bis er an oder nahezu an die Dampfsperre 4 stösst, die von der nicht nachgebenden Schalung 1 getragen ist, die an den Stellen, an denen die Löcher 10 gebohrt werden, von den Sparren 2 unterstützt ist. So entsteht der dünne Lochboden 16, weil die Schneiden 36 und 38 des Bohrers 14 dann "leer laufen". Der Bohrer 14 kann mit einer üblichen, freihändig zu benutzenden, elektrischen Handbohrmaschine verwendet werden. Zweckmässiger ist jedoch ein auf die Isolierplatten 6 zu stellendes Bohrgestell, in dem die Antriebsvorrichtung für den Bohrer 14 axial verschiebbar gelagert ist und gegen eine Federkraft vorgeschoben werden kann.

## Patentansprüche

1. Verfahren zur Montage wärmeisolierter Dächer, Wände, Böden oder Decken, bei denen wenigstens eine Lage auf einer Unterlage (4, 1, 2) nebeneinander verlegter Isolierplatten (6) von Tragkörpern (12) gehalten ist, die in Löchern (10) der Isolierplattenlage aufgenommen und durch Befestigungsmittel (19) an der Unterlage (4, 1, 2) befestigt sind, und eine äussere Abdeckung (20, 22) an den Tragkörpern (12) befestigt ist,
dadurch gekennzeichnet,
dass die Isolierplatten (6) auf der Unterlage (4, 1, 2) fugenlos aneinander gestossen werden, dass die Löcher (10) zur Aufnahme der Tragkörper (12) als Durchgangslöcher oder als Sacklöcher mit einem im Vergleich mit der Lochtiefe dünnen Boden (16) über tragfähigen Stellen der Unterlage (4, 1, 2) in die Isolierplatten (6) gebohrt und die dem Querschnitt der Löcher (10) angepassten Tragkörper (12) aus Isoliermaterial in die Löcher eingesetzt werden, dass die in die Löcher (10) eingesetzten Tragkörper (12) durch Nägel (19) oder Schrauben, die sich durch die Tragkörper (12) hindurch bis in die Unterlage (4, 1, 2) erstrecken, an der Unterlage (4, 1, 2) befestigt und daraufhin die äussere Abdeckung (20, 22) durch Nägel oder Schrauben, die sich durch die äussere Abdeckung (20, 22) hindurch bis in die Tragkörper (12) erstrecken, an den Tragkörpern (12) befestigt wird.

2. Verfahren nach Patentanspruch 1 oder 2, zur Montage eines wärmeisolierten Daches, dadurch gekennzeichnet, dass die Isolierplatten (6) auf eine auf den Dachsparren (2) getragene Dachschalung (1) mit Dampfsperre (4) gelegt und an über den Dachsparren (2) liegenden Stellen mit den Löchern (10) versehen wird, dass die Tragkörper (12) mittels durch die Dachschalung (1, 4) greifender Verbindungsmittel (19) mit den Dachsparren (2) verbunden werden, und die Aussenhaut des Daches (20, 22, 23) an den Tragkörpern (12) befestigt wird.

3. Verfahren nach Patentanspruch 1 zur Montage einer wärmeisolierten Wand, dadurch gekennzeichnet, dass die Isolierplatten (6) beim Anlegen an die Unterlage mit derselben verbunden werden, bevor sie mit den Löchern versehen werden.

4. Bohrer (14) zum Bohren der Löcher (10) in die Isolierplatten (6) beim Verfahren nach einem der Patentansprüche 1-4, ausgeführt als Zylinderkopfbohrer (14), jedoch mit einem stumpfen, über die Schneiden (36, 38) des Bohrers (14) vorstehenden Anschlag (34) anstelle einer Zentrierspitze.

5. Verfahren zur Montage eines wärmeisolierten Daches, bei dem Isolierplatten (6) in einer oder mehreren Lagen fugendicht aneinander anstossend auf einer von den Dachsparren (2) unterstützten Schalung (1) verlegt und an über den Dachsparren (2) liegenden, längs der Dachsparren (2) voneinander distanzierten Stellen Durchgangslöcher oder Sacklöcher (10) mit im Vergleich zur Lochtiefe dünnem Boden (16) gebohrt werden, dem Lochquerschnitt dicht angepasste Tragkörper (12) aus Isoliermaterial in die Löcher (10) eingesetzt, und die in die Löscher (10) eingesetzten Tragkörper (12) durch Nägel oder Schrauben (19), die sich durch die Tragkörper (12) und durch die Schalung (1) hindurch bis in die Dachsparren (2) erstrecken, mit den Dachsparren (2) verbunden werden, und eine äussere Dachabdeckung (20, 22) durch Nägel oder Schrauben, die sich durch die äussere Dachabdeckung (20, 22) hindurch bis in die Tragkörper (12) erstrecken, an den Tragkörpern (12) befestigt wird.

6. Tragkörper für Isolierplatten wärmeisolierter Dächer, Wände, Böden oder Decken, der in ein Loch der Isolierplatte einsetzbar und mit einer Unterlage der Isolierplatten sowie mit einer Abdeckung der Isolierplatten verbindbar ist,
dadurch gekennzeichnet,
dass er (12) zylindrisch und mit einem zweckmässig koaxialen Durchgangsloch (18) für ein Verbindungsmittel (19) zum Verbinden mit der Unterlage (4, 1, 2) versehen ist, dass er (12) aus einem wärmeisolierenden Material besteht, das zur festen Aufnahme eines Verbindungsmittels, z. B. eines Nagels oder einer selbstschneidenden Schraube, zum Verbinden mit der Abdeckung geeignet ist, und dass seine (12) axiale Länge der Dicke der Isolierplatten (6) bei mehreren Isolierplattenlagen deren Gesamtdicke angepasst ist.

7. Tragkörper nach Patentanspruch 6, dadurch gekennzeichnet, dass er aus einer Mischung mindestens eines Bindemittels und mindestens eines Füllmaterials besteht.

## Claims

1. Method for mounting heat insulated roofs, walls, floors or ceilings, in the case of which at least one layer is held on an underlayer (4, 1, 2) of adjacently disposed insulating plates (6) by carrier members (12), which are accommodated in holes (10) of the insulating plate layer and are secured by securing means (19) to the underlayer (4, 1, 2), and an outer covering (20, 22) is secured on the carrier members (12), characterised in that the insulating plates (6) are pushed against one another in a joint-free manner on the underlayer (4, 1, 2); in that the holes (10) for accommodating the carrier members (12) are bored as continuous holes or blind holes having a base (16) which is thin in comparison to the depth of the hole over load-bearing points of the underlayer (4, 1, 2) in the insulating plates (6), and the carrier members (12), made of insulating material and adapted to the cross-section of the holes (10), are inserted into the holes; in that the carrier members (12) inserted into the holes (10) are secured to the underlayer (4, 1, 2) by means of nails (19) or screws which extend through the carrier members (12) to the underlayer (4, 1, 2), and subsequently the outer covering (20, 22) is secured to the carrier members (12) by means of nails or screws which extend through the outer covering (20, 22) into the carrier members (12).

2. Method according to Claim 1 for mounting a heat insulating roof, characterised in that the insulating plates (6) are laid on roof boarding (1), supported on the rafters (2), with a vapour seal (4) and are provided at points over the rafters (2) with the holes (10); in that the carrier members (12) are connected to the rafters (2) by connecting means (19) penetrating through the roof boarding (1, 4); and in that the outer skin of the roof (20, 22, 23) is secured on the carrier members (12).

3. Method according to Claim 1 for mounting a heat insulating wall, characterised in that when the insulating plates (6) are laid against the underlayer they are connected thereto before they are provided with the holes.

4. Drilling machine (14) for drilling the holes (10) in the insulating plates (6) in the method according to any one of Claims 1 to 4, in the form of a cylinder head drill (14) however having a truncated abutment (34) which projects over the cutters (36, 38) of the drill (14) instead of a brad point.

5. Method for mounting a heat insulating roof, in the case of which insulating plates (6) are disposed in one or more layers in a flush manner abutting one another on boarding (1) supported by the rafters (2), and continuous holes or blind holes (10), of which the base (16) is thin in comparison to the depth of the hole, are bored at points at a distance from one another located over the rafters (2) along the latter, supporting members (12) of insulating material which are closely adapted to the cross-section of the hole are inserted into the holes (10), and the supporting members (12) inserted into the holes (10) are connected to the rafters (2) by means of nails or screws (19), which extend through the supporting members (12) and through the boarding (1) into the rafters (2), and an external roof covering (20, 22) is secured on the supporting members (12) by means of nails or screws, which extend through the outer roof covering (20, 22) into the supporting members (12).

6. Supporting member for insulating plates of heat insulated roofs, walls, floors or ceilings which can be inserted into an hole in the insulating plate and can be connected to an underlayer of the insulating plates as well as to a covering of the insulating plates, characterised in that the supporting member (12) is cylindrical and provided with an advantageously coaxial continuous hole (18) for a connecting means (19) for connection to the underlayer (4, 1, 2); in that the supporting member (12) comprises a heat insulating material which is suitable for rigidly accommodating a connection means, eg. a nail or a self-tapping screw, for connection to the covering; and in that the axial length of the supporting member (12) is adapted to the thickness of the insulating plates (6) and to the total thickness thereof when there is a plurality of insulating plate layers.

7. Supporting member according to Claim 6, characterised in that it comprises a mixture of at least one bonding agent and at least one filler material.

## Revendications

1. Procédé de montage de toits, parois, planchers ou plafonds isolés thermiquement dans lesquels au moins une couche est retenue sur une couche sous-jacente (4, 1, 2) de plaques isolantes (6), disposées côte-à-côte, par des élement porteurs (12) qui sont reçus dans des trous (10) de la couche de plaques isolantes et qui sont fixés par des moyens de fixation (19) sur la couche sous-jacente (4, 1, 2), un revêtement extérieur (20, 22)étant fixé sur les éléments porteurs (12) ,
caractérisé en ce que ,
les plaques isolantes (6) viennent buter l'une contre l'autre sans joint sur la couche sous-jacente (4, 1, 2), en ce que les trous (10) de réception des éléments porteurs (12) sont percés dans les plaques isolantes (6), à des emplacements de la couche sous-jacente (4, 1, 2) susceptible de porter ces dernier , sous forme de trous traversants ou de trous borgnes dont les fonds (16) sont minces par rapport à la profondeur des trous, en ce que les éléments porteurs (12) en matière isolante ,adaptés à la section transversale des trous (10), sont introduits dans ces trous, en ce que les éléments porteurs (12) introduits dans les trous (10) sont fixés sur la couche sous-jacente (4, 1, 2) au moyen de clous (19) ou de vis qui s'étendent à travers ces éléments porteurs (12) jusque dans la couche sous-jacente (4, 1, 2) et en ce que le revêtement extérieur (20, 22) est ensuite fixé sur les éléments porteurs (12) au moyen de clous ou de vis qui s'étendent à travers le revêtement extérieur (20, 22) jusque dans les élements porteurs (12) .

2. Procédé selon la revendication 1, destiné au montage d'un toit isolé thermiquement,
caractérisé an ce que
les plaques isolantes (6) sont disposées sur un plafond de toit (1), à écran pare-vapeur (4), porté sur les chevrons et sont pourvues des trous (10) à des emplacements situés au-dessus des chevrons (2), en ce que les éléments porteurs (12) sont reliés aux chevrons (2) à l'aide de moyens de liaison (19) pénétrant à travers le plafond. (1, 4) en ce que la couverture extérieure du toit (20, 22, 23) est fixée sur les éléments porteurs (12).

3. Procédé selon la revendication 1 destiné au montage d'une paroi isolée thermiquement,
caractérisé en ce que
les plaques isolantes (6), avant d'être pourvues des trous, sont reliées à la couche sous-jacente lorsqu'elles y sont appliquées.

4. Foret (14) de percage des trous (10) dans les plaques isolantes (6) dans un procédé selon l'une des revendications 1 à 4 réalisé sous forme de foret cylindrique à tête (14), mais comportant cependant, au lieu d'une pointe de centraqe, une butée émoussée (34), en saillie au-dessus des arêtes vives (36, 38) du foret (14) .

5. Procédé de montage d'un toit isolé thermiquement dans lequel des plaques isolantes (6) sont disposées en butée l'une contre l'autre, en formant un joint étanche en une ou plusieurs couches sur un plafond (1) supporté par des chevrons (2), dans lequel des trous traversants ou des trous borgnes (10) à fond (6) minces par rapport à la profondeur de trou sont percés à des emplacements distants entre eux, situés le long des chevrons (2), des éléments porteurs (12) en matière isolante adaptés de façon étanche à la section transversale des trous (10) étant introduits dans ceux-ci et les éléments porteurs (12) introduits dans les trous (10), étant reliés aux chevrons (2) au moyen de clous ou de vis (19) qui s'étendent à travers ces éléments porteurs (12) et à travers le plafond (1) jusque dans les chevrons (2), et dans lequel un revêtement extérieur de toit (20, 22) est fixé sur les éléments porteurs (12) au moyen de clous ou de vis qui s'étendent à travers le revêtement extérieur de toit (20, 22), jusque dans les éléments porteurs (12).

6. Elément porteur pour plaques isolantes de toits, de parois, de planchers ou de plafonds isolés thermiquement, qui peut être introduit dans un trou d'une plaque isolante et peut être relié à une couche sous-jacente de plaques isolantes ainsi qu'à un revêtement des plaques isolantes,
caractérisé,
en ce que cet élément est cylindrique et pourvu d'un trou traversant (18) , coaxial, adapté à un moyen de liaison (19), destiné à la liaison avec la couche sous-jacente (4, 1, 2), en ce qu'il est constitué d'une matière thermiquement isolante qui est appropriée à recevoir de façon fixe un moyen de liaison, par exemple un clou ou une vis autotaraudeuse, en vue d'une liaison avec le revêtement, et en ce que sa longueur axiale est adaptée à l'épaisseur des plaques isolantes (6) ,et à leur épaisseur totale dans le cas de couches multiples de plaques isolantes.

7. Elément porteur selon la revendication 6, caractérisé en ce qu'il est composé d'un mélange d'au moins un liant et d'au moins une matière de charge.
